# EUROPÄISCHE PATENTSCHRIFT

(11) **EP 0 248 101 B1**
(45) Veröffentlichungstag und Bekanntmachung des Hinweises auf die Patenterteilung: **02.08.1989**
(21) Anmeldenummer: 86107680.0
(22) Anmeldetag: 05.06.1986
(51) Int. Cl.: B25B 23/06, F16H 27/04, F16D 7/02

(54) **Einrichtung zum Zuführen von in einem Magazinierstreifen gehaltenen Befestigern zu einem Setzgerät**
Mechanism for feeding fasteners mounted on magazine strips to an application tool
Mécanisme d'alimentation des éléments de fixation montés sur une bande à un outil de pose de tels éléments

(43) Veröffentlichungstag der Anmeldung: 09.12.1987
(73) Patentinhaber: SFS Stadler AG., CH-9435 Heerbrugg (CH)
(72) Erfinder: Bögel, Gerhard, Dipl.-Ing., CH-9436 Balgach (CH); Hasler, Guido, CH-9437 Marbach (CH); Rüttimann, Ernst, CH-9013 St. Gallen (CH)

(56) Entgegenhaltungen:
- EP-A- 0 058 986
- DE-A- 1 934 559
- FR-A- 2 198 580
- GB-A- 2 147 873
- US-A- 4 139 036
- US-A- 4 146 160

## Beschreibung

Die Erfindung betrifft eine zum Zuführen von in einem Magazinierstreifen gehaltenen Befestigern zu einem Setzgerät, wobei vor bzw. nach jedem Setzvorgang der Magazinierstreifen weiter bewegbar ist, und eine in den Zuführkanal für den Magazinierstreifen eingreifende und nach jedem Setzvorgang lösbare und wieder einsetzbare Vorschubsperre vorgesehen ist, wobei ein in einen Zuführkanal für den Magazinerstreifen eingreifendes und mit diesem in Wirkverbindung bringbares Antriebsrad vorgesehen ist.

Zur Durchführung von rasch aufeinanderfolgenden Setzvorgängen, z.B. beim Eindrehen von Schrauben, werden diese in einem Magazinierstreifen gehalten und mittels diesem Magazinierstreifen in die jeweilige Ausgangsposition im Setzgerät geführt. Für den Transport eines Magazinierstreifens in dem Setzgerät sind bereits viele Ausführungsvarianten bekanntgeworden. Bei allen diesen Ausführungsvarianten werden in irgendeiner Form schwenkbar gelagerte Hebel vorgesehen, welche in eine Perforierung des Magazinierstreifens eingreifen, wobei die Bewegung dieser Hebel vom Vorschub beim Setzvorgang des Setzgerätes abgeleitet wird. Es ist daher ein relativ großer mechanischer Aufwand erforderlich, wobei außerdem eine hohe Genauigkeit vonnöten ist, um einen exakten Vorschub zu bewirken.

Es sind auch einige Ausführungen einer Vorschubsperre bekanntgeworden, die dafür sorgen sollen, daß der Magazinierstreifen in der jeweiligen Setzposition fixiert werden kann, doch sind diese bekannten Ausführungen von recht kompliziertem Aufbau und teilweise sogar als Einheit mit der Vorschubeinrichtung ausgeführt, so daß dadurch ein langsamerer Vorschub gegeben ist.

Es ist auch eine Vorschubeinrichtung für einen Magazinierstreifen bekannt (US-A 4 139 036), bei der ein von Hand drehbares Antriebsrad in eine an einem Seitenlängsbereich des Magazinierstreifens vorhandende Perforierung eingreift. An der gegenüberliegenden Seitenlängsbegrenzung des Magazinierstreifens ist ebenfalls eine Perforierung vorgesehen, wobei in diese eine an der Vorschubeinrichtung gehaltene Feder als Vorschubsperre einrasten kann. Nach jedem Setzvorgang muß der Magazinierstreifen von Hand weitergedreht werden, wobei dieser Vorschub langsam erfolgen muß, damit die Vorschubsperre die nächstfolgende Öffnung der seitlichen Perforation nicht einfach federnd überspringt.

Die vorliegende Erfindung hat sich daher zur Aufgabe gestellt, eine einfache und exakte Vorschubmöglichkeit und eine einfache Vorschubsperre für den Magazinierstreifen zu schaffen, um diesen und somit die in diesem angeordneten Befestiger rasch und zuverlässig in die jeweils folgende Setzposition zu bringen.

Erfindungsgemäß gelingt dies dadurch, daß das Antriebsrad direkt oder indirekt über eine in einer Schrauberwelle angeordnete Reibungskupplung mit dem Drehantrieb des Setzgerätes verbindbar ist, und eine als schwenkbar gelagerter, federnd in Sperrstellung gehaltener Hebel ausgebildete Vorschubsperre, welche als Anschlag für am Magazinierstreifen vorspringende Rastnocken in den Zuführkanal für den Magazinierstreifen eingreift und dessen Ausschwenken die Schrauberwelle bewirkt.

Durch diese Maßnahmen ist es in einfacher Weise erstmals ermöglicht worden, den Vorschubantrieb für den Magazinierstreifen vom Drehantrieb der Setzvorrichtung abzuleiten, so daß komplizierte Gestänge und schwenkbare Transporthebel vermieden werden können. Außerdem ist durch die Anordnung der besonderen Art einer Vorschubsperre gewährleistet, daß der Transport des Magazinierstreifens exakt um die erforderliche Länge weitergeschoben wird, so daß der Befestiger immer genau mit der Schrauberwelle ausgerichtet ist.

Durch die erfindungsgemäßen Maßnahmen ist es auch ermöglicht worden, den Vorschub des Magazinierstreifens in sehr einfacher Weise vom Drehantrieb anzuleiten, da eine Reibungskupplung dazwischengeschaltet ist, so daß unabhängig von der weiteren Drehbewegung der Schraubenwelle das Antriebsrad und somit der Magazinierstreifen stehen bleiben können, so bald der Magazinierstreifen von der Vorschubsperre gehalten wird. Eine solche erfindungsgemäße Anordnung ist auch praktisch wartungsfrei und außerdem ... auch rauhem Baustellenbetrieb gewachsen, da keine vorstehenden, filigranen Transporthebel erforderlich sind.

Weitere Vorteile werden in der nachstehenden Beschreibung anhang der Zeichnungen noch näher erläutert. Es zeigen:
Fig. 1 und 2 zwei verschiedene Ausführungsformen eines Setzgerätes mit der angebauten erfindungsgemäßen Einrichtung;
Fig. 3 einen Schnitt nach der Linie 1 -1 in Fig. 1;
Fig. 4 einen Schnitt nach der Linie II - II in Fig. 3;
Fig. 5 eine Schrägsicht eines Teils eines Magazinierstreifens zusammen mit der Vorschubsperre, wobei der Übersichtlichkeit halber alle anderen Teile weggelassen wurden;
Fig. 6 eine gleiche Darstellung wie Fig. 3, wobei jedoch die Schrauberwelle die dargestellte Schraube bereits ausgestoßen hat und den Einschraubvorgang durchführt;
Fig. 7 und 8 Schnitte ähnlich den Fig. 3 und 6 mit einer anderen Ausführungsform einer Vorschubsperre;
Fig. 9 eine Schrägsicht des nach den Fig. 7 und 8 vorgesehenen, als Vorschubsperre wirkenden Hebels;
Fig. 10 einen Schnitt nach der Linie 111 - 111 in Fig. 7;
Fig. 11 einen Schnitt nach der Linie IV - IV in Fig. 8.

Die Einrichtung wird anhand eines Setzgerätes beschrieben, welches zum Eindrehen von Schrauben, vorzugsweise selbstbohrenden und gewindeschneidenden Schrauben dient. Eine solche Einrichtung ist in gleicher Weise zum Setzen von anders ausgebildeten Schrauben, von Selbstbohrnieten, Bolzen od. dgl. geeignet.

Die Einrichtung besteht im wesentlichen aus dem Setzgerät 1 und dem Setzgerätantrieb 2, wobei das Setzgerät 1 gegenüber dem Setzgerätantrieb 2 gegen Verdrehen gesichert ist. Eine Schrauberwelle 3, welche im Setzgerät 1 gelagert ist, ist mit dem Setzgerätantrieb 2 gekuppelt. Bei der Ausführung nach Fig. 1 ist direkt an die Schrauberwelle 3 anschließend eine Einrastkupplung 4 vorgesehen, so daß die Schraubnuß 5 ohne besondere Drehkrafteinwirkung den Kopf 6 einer Schraube 7 erfassen kann, wobei erst bei weiterem Niederdrücken der Schrauberwelle 3 die Kupplung 4 einrastet und somit der Drehantrieb des Setzgerätantriebes 2 sich voll auf die Schraube 7 auswirkt. Bei einer solchen Anordnung kann als Setzgerätantrieb 2 eine normale Bohrmaschine verwendet werden. Bei Verwendung eines Schrauberantriebes ist in der Regel eine Einrastkupplung in dem Setzgerätantrieb 2 integriert, wobei nur bei eingerasteter Einrastkupplung in dem Setzgerätantrieb 2 die Schrauberwelle 3 eine Drehbewegung ausführt. Bei der Ausführung nach Fig. 1 wirkt die Schraubenfeder 59 auf die eventuell in dem Setzgerätantrieb 2 angeordnete Einrastkupplung, wobei die Kraft der Feder 49 größer ist als die in der im Setzgerätantrieb 2 integrierten Einrastkupplung vorgesehene Feder, so daß also die im Setzgerätantrieb 2 integrierte Einrastkupplung praktisch ständig geschlossen ist. Die Schrauberwelle 3 führt dadurch eine ständige Drehbewegung durch, sobald der Setzgerätantrieb 2 in Betrieb gesetzt wird. Es wird dadurch ein Drehantrieb aufrechterhalten, wie er für den Transport des Magazinierstreifens 18 durch ein Antriebsrad 20 erforderlich ist, was später noch näher erläutert wird.

An einem zylindrischen Ansatzteil 8 des Setzgerätantriebes 2 ist ein Klemmteil 9 befestigt, welcher außerdem eine Führungsstange 10 trägt, deren freies Ende in eine Einbuchtung an einem Ansatz 11 des Setzgerätes 1 eingreift. Während des ganzen Schraubvorganges ist also der Ansatz 11 entlang der Führungsstange 10 verschiebbar und somit ist das Setzgerät 1 gegenüber dem Setzgerätantrieb 2 gegen Verdrehen gesichert.

Am Setzgerät 1 ist ferner eine Einstellschraube 12 vorgesehen, mit der die Einschraubtiefe festgelegt werden kann. Der untere Abschlußbund 14 der Kupplung 4 kommt je nach der Einstellhöhe der Einstellschraube 12 am oberen Kopf 13 dieser Einstellschraube 12 zum Anschlag, so daß der Schraubvorgang dadurch beendet wird, da die Kupplung 4 kurz nach dem Anliegen an dem Kopf 13 auskuppelt und somit die Schraubnuß 5 nicht mehr mit dem Setzgerätantrieb 2 verbunden ist. Hinter dem Kopf 13 der Einstellschraube 12 ist eine Nut 60 vorgesehen, wobei im Kopf 13 selbst eine bogenförmige Ausnehmung vorhanden ist. Es besteht dadurch die Möglichkeit, daß der Abschlußbund 14 der Kupplung 4 über den Kopf 13 der Einstellschraube 12 nach unten gedrückt wird, wobei nach einem Verdrehen des Kopfes 13 und somit der Einstellschraube 12 der Bund 14 in der Nut 60 fixiert wird. Durch eine solche Maßnahme ist die Schraubnuß der Schrauberwelle 3 am vordersten Bereich des Gehäuses 17 frei zugänglich fixiert, so daß eventuell ein Entfernen von Schrauben, ein Auswechseln der Schraubnuß oder auch eine Einzelverschraubung mit Handeinführung der Schraube in die Nuß 5 erfolgen kann.

Bei der Ausgestaltung nach Fig. 2 ist eine Kupplung entsprechend der Kupplung 4 nach Fig. 1 in den Setzgerätantrieb 2 integriert, so daß die Schrauberwelle 3 direkt mit dem Setzgerätantrieb 2 verbunden ist. Bei einer solchen Anordnung ist an einem entsprechenden Klemmteil 9 eine Führungshülse 15 angeordnet, in welcher eine am Setzgerät 1 befestigte Führungsstange 16 geführt ist. Es ist auch mit dieser Maßnahme eine Verdrehsicherung des Setzgerätes 1 gegenüber dem Setzgerätantrieb 2 gewährleistet. Auch bei dieser Anordnung ist eine Einstellschraube 12 vorgesehen, die zur Begrenzung der Schraubtiefe in verschiedenen Höhenlagen einstellbar ist. Bei der Ausführung nach Fig. 2 ist eine dem Kopf 13 und der Nut 60 in Funktion ähnliche Anordnung getroffen, wobei hier jedoch an dem Klemmteil 9 ein schwenkbarer Bügel 57 vorgesehen wird, der in zusammengedrückter Stellung des Setzgerätes unterhalb der Begrenzung 58 des Ansatzes 11 eingehängt werden kann. Es ist dadurch ebenfalls eine Fixierung der Schrauberwelle 3 in der vordersten Stellung innerhalb des Gehäuses 17 und somit eine freie Zugänglichkeit gegeben.

Um die Möglichkeit zur Aufrechterhaltung eines Drehantriebes der Schrauberwelle 3 bei der Ausführung nach Fig. 2 zu erläutern, ist ein Vorgriff auf die Erläuterung zu Fig. 4 notwendig. Es ist dort die Anordnung eines durch eine Feder 52 belasteten Sperrbolzens 51 vorgesehen, der wohl das Verschieben der Schrauberwelle 3 in Pfeilrichtung 61 zuläßt, jedoch ein Herausziehen der Schrauberwelle 3 entgegen der Pfeilrichtung 61 verhindert. Zur Aufrechterhaltung eines Drehantriebes der Schrauberwelle 3 bei der Ausgestaltung nach Fig. 2 ist es erforderlich, daß sofort beim Niederdrücken des Setzgerätantriebes 2 eine Drehbewegung der Schrauberwelle 3 hervorgerufen wird, um das Antriebsrad 20 antreiben zu können und somit den Vorschub des Magazinierstreifens 18 zu bewirken. Wenn bei einer solchen Ausführung anstelle der in Fig. 4 vorgesehenen umlaufenden Nut 62 eine Nut ähnlich einer Gewindeform ansteigend verlaufend vorgesehen wird, wobei ein Übergleiten des vollen Querschnittes der Schrauberwelle 3 über den Sperrbolzen 51 nur am Ende dieses nutenförmigen Gewindeganges möglich ist, dann wird beim Niederdrücken des Setzgerätantriebes 2 die in diesem Setzgerätantrieb 2 integrierte Einrastkupplung zumindest über eine oder mehrere Umdrehungen geschlossen, da ein entsprechender Widerstand beim Niederdrücken vorhanden ist. Dadurch wird auf jeden Fall vom dem Auftreffen der Nuß 5 auf dem Kopf 6 der Schraube 7 eine Drehbewegung der Schrauberwelle 3 und somit des Antriebsrades 20 hervorgerufen, so daß rechtzeitig ein Vorschub des Magazinierstreifens 18 erfolgen kann.

Das Setzgerät 1 ist im wesentlichen als Gehäuse 17 ausgeführt, in welchem die Einrichtung zum Zuführen eines Magazinierstreifens 18 untergebracht ist. In diesem Gehäuse ist ein Zuführkanal 19 angeordnet, welcher durchgehend durch das Gehäuse führt und somit zum Durchtritt des Magazinierstreifens 18 dient. Am Gehäuse 17 ist ferner ein Antriebsrad 10 in Form eines Zahnrades gelagert, welches in den Magazinierstreifen 18 eingreift und mit dem Drehantrieb der Setzvorrichtung verbunden ist. In den Zuführkanal 19 greift ferner eine Vorschubsperre 21 ein, welche nach jedem Setzvorgang lösbar und wieder einsetzbar ist.

Das Antriebsrad 20 ist über ein Winkelgetriebe unter Zwischenschaltung einer Reibungskupplung mit der Schrauberwelle 3 verbunden, so daß die Drehbewegung der Schrauberwelle 3 direkt zum Weitertransport des Magazinierstreifens 18 ausgenützt werden kann. Die Achse 22 des Antriebsrades 20 ist senkrecht zur Achse 23 der Schrauberwelle 3 ausgerichtet, wobei zur Drehübertragung vorteilhaft ein auf der Schrauberwelle 3 sitzendes Kronenrad 24 vorgesehen ist. Dieses Kronenrad 24 ist in einem Gleitsitz auf der Schrauberwelle 3 angeordnet, und über federnde Abschnitte reibungsschlüssig an der Schrauberwelle 3 abgestützt. Es ist dadurch eine sehr einfache Möglichkeit einer Reibungskupplung geschaffen, so daß die Drehbewegung der Schrauberwelle 3 zum Antrieb des Antriebsrades 20 und somit zum Vorschub des Magazinierstreifens 18 herangezogen werden kann. Sobald aber der Magazinierstreifen 18 in der vorgesehenen Position angelangt ist und somit die Vorschubsperre 21 zum Einsatz kommt, kann sich die Schrauberwelle 3 gegenüber dem nunmehr festsitzenden Kronenrad 24 weiter verdrehen. Die Kraft dieser Reibungskupplung muß nicht besonders groß sein, da zum Weitertransport des Magazinierstreifens 18 keine großen Kräfte erforderlich sind. Es ist deshalb auch die notwendige Reibung zwischen dem Kronenrad 24 und der Schrauberwelle 3 nicht besonders groß, so daß sich infolge der reibungssschlüssigen Anlage der federnden Abschnitte keinerlei Abnützungserscheinungen an der Schrauberwelle 3 bilden können.

In konstruktiver Weise läßt sich dieser Reibungsschluß sehr einfach dadurch bewerkstelligen, daß die Durchgangbohrung des Kronenrades 24 eine oder mehrere achsparallele Nuten 25 aufweist, in welche Blattfedern 26 eingelassen sind, deren Auswölbung federnd an der Oberfläche der Schrauberwelle 3 abgestützt sind. Diese Blattfedern 26 können unverlierbar am Kronenrad 24 gehalten werden, indem ihr oberer Abschnitt umgebogen über den oberen Abschluß des Kronenrades 24 greift. Das Kronenrad 24 ist gegen Verschieben in Achsrichtung gesichert, und zwar einerseits nach unten hin durch das Eingreifen der Verzahnung in die Verzahnung des Antriebsrades 20 und andererseits durch den Anschlag einer Hülse 50. Es ist dadurch trotz der Vor- und Zurückbewegung der Schrauberwelle 3 stets ein sicherer Eingriff der gegenseitigen Verzahnung des Kronenrades 24 und des Antriebsrades 20 gewährleistet.

Das Antriebsrad 20 ist an der Innenwandung des Gehäuses 17 an einem Bolzen 27 gelagert und greift mit dem dem Kronenrad 24 abgewandten Bereich in den Zuführkanal 19 des Magazinierstreifens 18 ein. Wenn das Antriebsrad 20 und somit auch das Kronenrad 24 als Zahnräder ausgebildet sind, wird eine besondere Ausführungsform eines Magazinierstreifens 18 eingesetzt, der an wenigstens einem Seitenrandbereich eine durchgehende Verzahnung 28 aufweist. Es ist dadurch ein sicherer Eingriff zwischen Antriebsrad 20 und Magazinierstreifen 18 gewährleistet.

In diesem Zusammenhang wäre es auch denkbar, das Antriebsrad 10 als Reibrad auszubilden, wobei auch die Kraftübertragung vom Kronenrad 24 her über eine gegenseitige Berührungsfläche möglich wäre. In einem solchen Falle müßte das Antriebsrad 20 mit einem entsprechenden Anpreßdruck gegen den Magazinierstreifen 18 anliegen. Im Rahmen der Erfindung wäre es selbstverständlich auch möglich, daß das Antriebsrad 20 mit parallel zur Drehachse 23 der Schrauberwelle 3 ausgerichteter Achse montiert wäre, wobei dann eine entsprechende Verzahnung zum Seitenbereich des Magaziniersteifens 18 hin vorzusehen wäre. Bei einer solchen Ausgestaltung wäre es auch denkbar, ein Reibrad einzusetzen, wobei die Übertragung der Drehbewegung wiederum über ein an der Schrauberwelle 3 anliegendes Reibrad möglich wäre, so daß wieder die notwendige Reigungskupplung geschaffen wäre. Eine solche Ausgestaltung bedingt aber eine wesentlich größere konstruktive Ausbildung des Setzgerätes 1 und würde sich daher gerade bei schwer zugänglichen Stellen negativ auswirken.

Die Vorschubsperre 21 besteht im wesentlichen aus einem schwenkbar gelagerten und federn in einer Sperrstellung gehaltenen Hebel 29 sowie einem an diesem gehaltenen Sperrteil 30. Der Sperrteil 30 greift in den Zuführkanal 19 für den Magazinierstreifen 18 ein und dient als Anschlag für am Magazinierstreifen vorspringende Rastnocken 31.

Der Hebel 29 weist an dem der Schwenkachse (Bolzen 32) abgewandten Ende einen in den Bewegungsbereich der Schrauberwelle 3 eingreifenden Fortsatz 33 auf, so daß der Hebel 29 zusammen mit dem Sperrteil 30 bei der Vorschubbewegung der Schrauberwelle 3 nach außen verschwenkt werden kann. Dadurch ist die Vorschubsperre gelöst und der Magazinierstreifen 18 kann um eine weitere Position weitergeführt werden, wobei dieser Ablauf später noch eingehend erläutert wird.

Bei der Ausführung nach den Fig. 1 bis 6 ist als Sperrteil 30 ein in einer Längsausnehmung 34 am Hebel 29 angeordneter Federkörper vorgesehen, wobei dieser Sperrteil 30 an seinem freien Ende einen abgewinkelten, frei auskragenden Arm 35 aufweist, welcher den Vorschubanschlag für den Magazinierstreifen 18 bildet. Der Sperrteil 30 liegt in seiner Ruhestellung an der einen Seitenwandung 36 der Längsausnehmung 34 an, wobei die andere Seitenwand 37 dieser Längsausnehmung 34 eine Bewegungsbegrenzung für den Sperrteil 30 in seitlicher Ausschwenkrichtung bildet. Der Sperrteil 30 ist also sowohl in der Ebene des Hebels 29 als auch quer zu dessen Ebene federn ausschwenkbar gehalten. Erst dadurch ergibt sich eine einwandfreie Funktion als Vorschubsperre und zum einwandfreien Auslösen der Vorschubsperre. Der Sperrteil 30 kann in konstruktiv einfacher Weise an dem die Drehachse für den Hebel 29 bildenden Bolzen 32 befestigt werden. Es ist auf diese Weise auch möglich, den Sperrteil 30 aus einem Federstahldraht zu bilden, da dieser durch die Anschläge an den Seitenwänden 26 und 37 eine ausreichende Stabilität erhält.

Zur Federbelastung des Hebels 29 kann in einfacher Weise eine Blattfeder 30 eingesetzt werden, welche an der Außenwandung des Gehäuses 17 durch Schrauben 39 befestigt werden kann. Diese Blattfeder 38 deckt mit ihrem freien Ende den Hebel 29 an der Außenseite des Gehäuses 17 ab.

Nachstehend soll ein Verschraubvorgang bei einer Ausführung nach den Fig. 1 bis 6 näher erläutert werden: Der mit Schrauben 7 besetzte Magazinierstreifen 18 wird in Pfeilrichtung 40 in das Setzgerät 1, und zwar in den Zuführkanal 19 eingeführt. Das Antriebsrad 28 greift in die Verzahnung 28 des Magazinierstreifens 18 ein und bewirkt durch den Drehantreib der Schrauberwelle 3 einen Weitertransport des Magazinierstreifens 18, bis die erste Rastnocke 31 an dem Arm 35 des Sperrteils 30 zur Anlage kommt. Dieser Arm 35 und somit der Sperrteil 30 werden durch die Anpreßkaft des Rastnockens 31 des Magazinierstreifens 18 ausgeschwenkt , bis das freie Ende des Sperrteils 30, also der Arm 35 an der Seitenbegrenzung 37 der Längsausnehmung 34 zur Anlage kommt. Dieser Arm 35 und somit der Sperrteil 30 werden durch die Anpreßkraft des Rastnockens 31 des Magazinierstreifens 18 ausgeschwenkt, bis das freie Ende des Sperrteils 30, also der Arm 35 an der Seitenbegrenzung 37 der Längsausnehmung 34 zur Anlage kommt. Nun ist ein Weiterbewegen des Magazinierstreifens 18 gesperrt, so daß sich auch das Antriebsrad 20 nicht mehr weiter drehen kann. Es bleibt somit auch das Kronenrad 24 stehen, wobei sich infolge der hier vorgsehenen Reibungskupplung die Schrauberwelle 3 weiterbewegen kann. Es erfolgt nun der Vorschub durch Niederdrücken der Schrauberwelle 3. Der die Schraubnuß aufnehmende freie Endteil 41 der Schrauberwelle 3 bewegt sich in Richtung zum Schraubenkopf 6 einer Schraube 7. Dadurch, daß dieser Endteil 41 in der Schrauberwelle 3 frei drehbar ist und erst beim Eindrücken in die Schrauberwelle 3 direkt mit dem Setzgerätantrieb gekuppelt wird, ist ein schonendes Ansetzen am Schraubenkopf 6 möglich. Beim weiteren Niederdrücken der Schrauberwelle 3 wird die Schraube 7 durch den Magazinierstreifen 18 hindurchgedrückt, wobei auch die Schrauberwelle 3 durch den Magazinierstreifen 18 nach unten geführt wird bis zur Beendigung des Schraubvorganges. Beim Weiterbewegen der Schrauberwelle 3 nach unten hin wird ein Ausschwenken des Hebels 29 (siehe Fig. 6) bewirkt, so daß die Sperrstellung des Hebels 29 bzw. des Sperrteils 30 aufgehoben wird. Da jedoch zu diesem Zeitpunkt die Schrauberwelle 3 den Magazinierstreifen 18 in seiner Lage festhält, wird zu diesem Zeitpunkt die Vorschubsperre nicht benötigt. Sobald der Hebel 29 durch Wegdrücken des Fortsatzes 33 ausgeschwenkt wird, springt der Sperrteil 30 infolge dessen federnder Ausbildung in die Ruhelage zurück und liegt dann wiederum an der Seitenbegrenzung 36 des Hebels 29 an. Damit ist der Arm 35 nunmehr gegenüber dem Rastnocken 31 am Magazinierstreifen 18 versetzt angeordnet, so daß theoretisch bereits eine Weiterbewegung des Magazinierstreifens 18 möglich wäre. Dies wird aber erst dann möglich, wenn die Schrauberwelle 3 in ihre Ruhelage zurückgezogen ist, wenn also die Schrauberwelle 3 selbst den Magazinierstreifen 18 freigibt. Sofort nach dieser Freigabe setzt sich das Kronenrad 24 wieder zusammen mit der Schrauberwelle 3 in Drehbewegung und bewirkt somit über das Antriebsrad 20 ein Weiterbewegen des Magazinierstreifens 18 bis zu dem durch den Arm 35 des Sperrteiles 30 gebildeten Anschlag, da der Hebel 29 und somit der Sperrteil 30 wiederum eingerastet ist. Es erfolgt also nun wieder ein Vorschub des Magazinierstreifens 18 bis zu der Stellung, in der der Arm 35 des Sperrteiles 30 an der Seitenbegrenzung 37 des Hebels 29 zur Anlage kommt. Es ist dann also wieder ein Schraubvorgang vorbereitet, so daß nurmehr die Schrauberwelle 3 niedergedrückt werden muß.

Rein aus dieser Beschreibung des Funktionsablaufes ist ersichtlich, daß ein sicherer und wartungsfreier Vorschub eines Magazinierstreifens 18 ermöglicht wird ohne die Anordnung komplizierter Vorschubhebel, die auf den Vorschub der Schrauberwelle 3 ausgerichtet wären.

Aus der Fig. 4 ist noch ersichtlich, daß auf die Einstellschraube 12 eine federbelastete Kugel 53 bzw. ein entsprechender Bolzen einwirkt. Die Einstellschraube 12 weist eine oder mehrere Längsnuten im Bereich des Gewindes auf, so daß in verschiedenen Einstell-Lagen eine Fixierung erfolgen kann, da die Kugel 53 in die entsprechenden Nuten an der Einstellschraube 12 einrasten kann.

Am freien Ende der Schraubnuß 5 ist ein Federkörper 55 vorgesehen, der durch eine Öffnung 63 in das Innere der Schraubnuß eingreift. Durch diesen Federkörper 55 wird der Schraubenkopf 6 nach dem Einführen in die Schraubnuß 5 federbelastet festgehalten, so daß eine Zentrierung der Schraube auch nach dem Verlassen des Magazinierstreifens 18 gegeben ist.

Das Gehäuse 17 läuft an seinem freien Ende in zwei bügelförmige Abstützteile 45 aus, mit denen das Setzgerät 1 auf dem zu verschraubenden Teil aufgesetzt werden kann. An einem Abstützteil 45 kann ein Profilstück 46 befestigt werden, z.B. durch eine lösbare Schnappverbindung 56, um eine Zentrierung bei speziellen Verschraubungen zu erreichen. Das gezeigte Profilstück 45 wird bei Verschraubungen am Wellenberg eines Trapezbleches eingesetzt. So ist immer eine Verschraubung in der Mitte der Profilerhebung gewährleistet. Je nach Einsatzgebiet können hier verschiedene Profilstücke verwendet werden.

Bei der Ausführung nach den Fig. 7 bis 11 ist anstelle des als Federelement ausgebildeten Sperrteiles 30 ein mit dem Hebel 29 einstückig ausgebildeter,als Einrastnase ausgeführter Sperrteil 70 vorgesehen. Die seitliche Verschiebbarkeit zur Durchführung der erforderlichen Bewegungen wird hier vom ganzen Hebel 29 übernommen. Der Hebel 29 ist in Richtung seiner Schwenkachse 32 gegen die Reibungskraft der anpressenden Blattfeder 38 verschiebbar, und zwar im Bereich zwischen den beiden Gehäusebegrenzungen 71 und 73. Zum zwangsweisen Verschieben des Hebels 29 bei Einwirken der niedergedrückten Schrauberwelle 3 auf den am freien Ende des Hebels 29 vorgesehenen Fortsatz 33 ist eine Seitenbegrenzung 74 dieses Fortsatzes 33 spitzwinklig zur Verschwenkebene des Hebels 29 ausgerichtet. Diese spitzwinklige Seitenbegrenzung 74 wirkt mit der feststehenden Gehäusebegrenzung 71 zusammen, so daß bei einem Ausschwenken des Hebels 29 in Pfeilrichtung 75 zwangsweise der Hebel 29 in Pfeilrichtung 76 (Fig. 11) verschoben wird, wobei bei diesem Verschieben die Reibungskraft zwischen der andrückenden Blattfeder 38 und der Außenoberfläche des Hebels 29 überwunden werden muß.

Wie schon ausgeführt, ist der hier vorgesehene Sperrteil 70 als Einrastnase ausgebildet, welche einen Rastanschlag 72 aufweist, welcher an den Rastnocken 31 des Magazinierstreifens zur Anlage kommt. An der dem Rastanschlag 72 gegenüberliegenden Seite weist der Sperrteil 70 eine schräg abfallende Begrenzung 77 auf.

Die Funktion bleibt dabei die gleiche, ob nun die Schwenkachse 32 (Bolzen) fest mit dem Hebel 29 verbunden ist und diese Achse in den entsprechenden Bohrungen verschiebbar ist oder aber, ob diese Schwenkachse 32 (Bolzen) fest im Gehäuse verankert ist und der Hebel 29 eine entsprechend größere Bohrung zur Längsverschiebung auf der Schwenkachse 32 aufweist.

Auch zu dieser Ausführungsform nach den Fig. 7 bis 11 soll ein Verschraubvorgang nachstehend erläutert werden: Der mit Schrauben 7 besetzte Magazinierstreifen 18 wird in Pfeilrichtung 40 in das Setzgerät 1, und zwar in den Zuführkanal 19 eingeführt. Das Antriebsrad 20 greift in die Verzahnung 28 des Magazinierstreifens 18 ein und bewirkt durch den Drehantrieb der Schrauberwelle 3 einen Weitertransport des Magazinierstreifens 18, bis die erste Rastnocke 31 an dem als Einrastnase ausgebildeten Sperrteil 70 zur Anlage kommt. Dieser Sperrteil 70 und somit auch der ganze Hebel 29 wird unter Überwindung der Reibungskraft zwischen der Blattfeder 38 und der zugeordneten Oberfläche des Hebels 29 gegen die Gehäusebegrenzung 71 verschoben. Sobald die eine Begrenzung des Hebels 29 an dieser Gehäusebegrenzung 71 zur Anlage kommt, ist die Weiterbewegung des Magazinierstreifens 18 gesperrt, so daß sich auch das Antriebsrad 20 nicht mehr weiter drehen kann. Infolge der Reibungskupplung kann sich jedoch die Schrauberwelle 3 weiterdrehen. Es erfolgt nun der Vorschub durch Niederdrücken der Schrauberwelle 3. Die Schraube 7 wird wie auch bereits bei dem vorhergehenden Beispiel erläutert, durch den Magazinierstreifen 18 hindurchgedrückt, wobei auch die Schrauberwelle 3 durch den Magazinierstreifen 18 nach unten geführt wird bis zur Beendigung des Schraubvorganges. Beim Weiterbewegen der Schrauberwelle 3 nach unten hin wird ein Ausschwenken des Hebels 29 in Pfeilrichtung 75 (siehe Fig. 8 und 11) bewirkt, so daß die Sperrstellung des Hebels 29 bzw. des Sperrteiles 70 aufgehoben wird. Da jedoch die Schrauberwelle 3 den Magazinierstreifen 18 in seiner Lage festhält, wird zu diesem Zeitpunkt die Vorschubsperre nicht benötigt. Beim Ausschwenken des Hebels 29 in Pfeilrichtung 75 gleitet die spitzwinklige Seitenbegrenzung 74 des Fortsatzes 33 an der Gehäusebegrenzung 71, so daß während des Verschwenkvorganges des Hebels in Pfeilrichtung 75 dieser zwangsweise auch in Pfeilrichtung 76 seitlich gegen die Gehäusebegrenzung 73 verschoben wird. Durch die Reibung zwischen der Blattfeder 38 und der zugeordneten Oberfläche des Hebels 29 bleibt der Hebel 29 zwangsweise in dieser seitlich verschobenen Stellung, so daß der Rastanschlag 72 des Sperrteiles 70 nunmehr gegenüber dem Rastnocken 31 am Magazinierstreifen 18 (siehe Fig. 11) versetzt angeordnet ist. Dadurch wäre theoretisch bereits eine Weiterbewegung des Magazinierstreifens 18 möglich.

Dies wird aber erst dann möglich, wenn die Schrauberwelle 3 in ihre Ruhelage nach oben zurückgezogen ist, wenn also die Schrauberwelle 3 selbst den Magazinierstreifen 18 freigibt. Sofort nach dieser Freigabe setzt sich das Kronenrad 24 wieder zusammen mit der Schrauberwelle 3 in Bewegung und bewirkt somit über das Antriebsrad 20 ein Weiterbewegen des Magazinierstreifens 18 bis zu der durch den Rastanschlag 72 des Sperrteiles 70 gebildeten Vorschubsperre, da der Hebel 29 und somit der Sperrteil 70 sofort beim Zurückziehen der Schrauberwelle 3 in ihre Sperrstellung einrasten. Es erfolgt also nun wieder ein Vorschub des Magazinierstreifens 18 bis zu der Stellung, in der der Hebel 29 wiederum an der Gehäusebegrenzung 71 zur Anlage kommt. Es ist dann wieder ein Schraubvorgang vorbereitet, so daß nur mehr die Schrauberwelle 3 niedergedrückt werden muß.

Im Rahmen der Erfindung sind selbstverständlich verschiedene konstruktive Ausführungsvarianten möglich, und zwar sowohl beim Antrieb als auch bei der Vorschubsperre für den Magazinierstreifen. Wesentlich und wichtig ist jedoch, daß der Vorschubantrieb des Magazinierstreifens vom Drehantrieb der Schrauberwelle her abgeleitet wird, wobei zur Unterbrechung dieses Drehantreibes eine Reibungskupplung eingesetzt ist. Außerdem ist es wichtig, eine entsprechende Vorschubsperre vorzusehen, die nach jedem Setzvorgang in einfacher Weise lösbar und wieder einsetzbar ist.

## Patentansprüche

1. Einrichtung zum Zuführen von in einem Magazinierstreifen (18) gehaltenen Befestigern zu einem Setzgerät (1), wobei vor bzw. nach jedem Setzvorgang der Magazinierstreifen (18) weiter bewegbar ist, und eine in den Zuführkanal (19) für den Magazinierstreifen (18) eingreifende und nach jedem Setzvorgang lösbare und wieder einsetzbare Vorschubsperre vorgesehen ist, wobei ein in den Zuführkanal (19) für den Magazinierstreifen (18) eingreifendes und mti diesem in Wirkverbindung bringbares Antriebsrad (20) vorgesehen ist, dadurch gekennzeichnet, daß das Antriebsrad (20) direkt oder indirekt über eine in einer Schrauberwelle (3) angeordnete Reibungskupplung (24, 25, 26) mit dem Drehantrieb des Setzgerätes verbindbar ist, und eine als schwenkbar gelagerter, federnd in Sperrstellung gehaltener Hebel (29) ausgebildete Vorschubsperre, welche als Anschlag für am Magazinierstreifen vorspringende Rastnocken (31) in den Zuführkanal (19) für den Magazinierstreifen (18) eingreift und dessen Ausschwenken die Schrauberwelle (3) bewirkt.

2. Einrichtung nach Anspruch 1, dadurch gekennzeichnet, daß der Zuführkanal (19), das Antriebsrad (20) und die Reibungskupplung in einem eine Schrauberwelle (3) führenden Gehäuse (17) angeordnet sind, welches gegenüber dem Setzgerätantrieb (2) verdrehfest gehalten und von diesem abkoppelbar ist.

3. Einrichtung nach Anspruch 2, dadurch gekennzeichnet, daß die Schrauberwelle (3) über eine Einrastkupplung (4) mit einem Setzgerätantrieb (2) verbunden ist.

4. Einrichtung nach Anspruch 2, dadurch gekennzeichnet, daß die Schrauberwelle (3) direkt mit dem Setzgerätantrieb (2) verbunden ist, wobei im Setzgerätantrieb (2) eine Einrastkupplung integriert ist.

5. Einrichtung nach den Ansprüchen 1 und 2, dadurch gekennzeichnet, daß das Antriebsrad (20) als Zahnrad ausgeführt ist und über ein Winkelgetriebe unter Zwischenschaltung einer Reibungskupplung mit der Schrauberwelle (3) verbunden ist.

6. Einrichtung nach den Ansprüchen 1 bis 5, dadurch gekennzeichnet, daß die Achse (22) des Antriebsrades (20) senkrecht zur Achse (23) mit der Schrauberwelle (3) ausgerichtet ist.

7. Einrichtung nach den Ansprüchen 1 bis 6, dadurch gekennzeichnet, daß das Antriebsrad (20) mit einem auf er Schrauberwelle (3) sitzenden Kronenrad (24) kämmt.

8. Einrichtung nach den Ansprüchen 1, 5 und 7, dadurch gekennzeichnet, daß das Kronenrad (24) in einem Gleitsitz auf der Schrauberwelle (3) angeordnet ist und das Kronenrad (24) und die Schrauberwelle (3) reibungsschlüssig verbunden sind.

9. Einrichtung nach Anspruch 8, dadurch gekennzeichnet, daß die Durchgangsbohrung des Kronenrades (24) eine oder mehrere achsparallele Nuten (25) aufweist, in welche Blattfedern (26) eingelassen sind, deren Auswölbung federnd an der Oberfläche der Schrauberwelle (3) abgestützt sind.

10. Einrichtung nach den Ansprüchen 7 bis 9, dadurch gekennzeichnet, daß das Kronenrad (24) in Achsrichtung gegen Verschieben gesichert im Gehäuse (17) gehalten ist.

11. Einrichtung nach den Ansprüchen 1 bis 10, dadurch gekennzeichnet, daß das Antriebsrad (20) an der Innenwandung des Gehäuses (17) gelagert ist und mit dem dem Kronenrad (24) abgewandten Bereich in den Zuführkanal (19) des Magazinierstreifens (18) eingreift.

12. Einrichtung nach den Ansprüchen 1 und 11, dadurch gekennzeichnet, daß das Antreibsrad (20) und das Kronenrad (24) als Zahnräder ausgeführt sind und mit einer am Randbereich des Magazinierstreifens (18) ausgebildeten, durchgehenden Verzahnung (28) in Wirkverbindung bringbar ist.

13. Einrichtung nach den Ansprüchen 1 und 11, dadurch gekennzeichnet, daß das Antriebsrad (20) und das Kronenrad (24) als Reibräder ausgebildet sind, welche mit entsprechendem Anpreßdruck aneinander anliegen.

14. Einrichtung nach Anspruch 1, dadurch gekennzeichnet, daß der Hebel (29) an dem der Schwenkachse abgewandten Ende einen in den Bewegungsbereich der Schrauberwelle (3) eingreifenden Fortsatz (33) aufweist.

15. Einrichtung nach den Ansprüchen 1 und 14, dadurch gekennzeichnet, daß die Vorschubsperre als am schwenkbar gelagerten, federnd in Sperrstellung gehaltenen Hebel (29) verschwenk- und seitlich auslenkbarer Sperrteil (30) alsgeführt ist.

16. Einrichtung nach den Ansprüchen 1, 14 und 15, dadurch gekennzeichnet, daß als Sperrteil (30) ein in einer Längsausnehmung (34) am Hebel (29) angeordneter Federkörper vorgesehen ist, der an seinem freien Ende einen abgewinkelten, frei auskragenden Arm (35) aufweist, welcher den Vorschubanschlag für den Magazinierstreifen (18) bildet.

17. Einrichtung nach den Ansprüchen 15 und 16, dadurch gekennzeichnet, daß der Sperrteil (30) sowohl in der Ebene des Hebels (29) als auch quer zu dessen Ebene federnd ausschwenkbar gehalten ist.

18. Einrichtung nach den Ansprüchen 1 und 14, dadurch gekennzeichnet, daß der Hebel (29) durch eine an der Außenwand des Gehäuses (17) befestigte und mit ihrem freien Ende den Hebel (29) abdeckende Blattfeder (38) in Richtung der Vorschubsperrstellung federbelastet ist.

19. Einrichtung nach den Ansprüchen 1, 14 und 18, dadurch gekennzeichnet, daß der Hebel (29) in Richtung seiner Schwenkachse (32) gegen die Reibungskraft der anpressenden Blattfeder (38) verschiebbar ist, wobei zum zwangsweisen Verschieben des Hebels (29) bei Einwirken der Schrauberwelle (3) auf den am freien Ende des Hebels (29) vorgesehenen Fortsatz (33) eine Seitenbegrenzung (74) dieses Fortsatzes (33) spitzwinklig zur Verschwenkebene des Hebels (29) ausgerichtet ist und mit einer feststehenden Gehäusebegrenzung (71) zusammenwirkt.

20. Einrichtung nach Anspruch 19, dadurch gekennzeichnet, daß der Hebel (29) im Bereich des Zuführkanals (19) für den Magazinierstreifen (18) zum Einwirken auf die Rastnocken (31) des Magazinierstreifens einen mit diesem einstückigen, als Einrastnase ausgebildeten Sperrteil (70) aufweist, welcher an der dem Rastanschlag (72) gegenüberliegenden Seite eine schräg abfallende Begrenzung (77) aufweist.

## Revendications

1. Mécanisme d'alimentation des éléments de fixation montés sur une bande (18) à un outil de pose (1), tandis que, avant et après chaque opération de pose, la bande (18) peut se déplacer davantage et qu'il est prévu un arrêt d'avancement pénétrant dans le canal d'alimentation 19 pour la bande (18) et pouvant s'effacer après chaque opération de pose et être à nouveau introduit, une roue d'entraînement (20) pénétrant dans le canal d'alimentation (19) pour la bande (18) et pouvant être mise en liaison fonctionnelle avec celle-ci, caractérisé en ce que la roue, d'entraînement (20) peut être reliée directement ou indirectement par un accouplement à frottement (24, 25, 26) disposé dans un arbre à vis (3) avec la commande de rotation de l'outil de pose et un arrêt d'avancement constitué par un levier (29) monté à pivot et maintenu élastiquement en position de blocage, qui pénètre comme butée pour la came d'arrêt (31) faisant saillie dans la bande d'alimentation (19) pour la bande (18), tandis que son pivotement actionne l'arbre à vis (3).

2. Dispositif selon la revendication 1, caractérisé en ce que le canal d'alimentation (19), la roue d'entraînement (20) et l'accouplement à frottement sont disposés dans un logement (17) guidant un arbre à vis (3) qui est maintenu , sans possibilité de rotation par rapport à la commande de l'outil de pose (2) et qui peut être découplé de celui-ci.

3. Dispositif selon la revendication 2, caractérisé en ce que l'arbre à vis (3) est relié par un accouplement à engagement (4) avec une commande d'outil de pose (2).

4. Dispositif selon la revendication 1, caractérisé en ce que l'arbre à vis (3) est relié directement à la commande de l'outil de pose (2), tandis qu'un accouplement à engagement est intégré dans la commande de l'outil de pose (2).

5. Dispositif selon les revendications 1 et 2, caractérisé en ce que la roue de commande (20) est constituée par un engrenage et est reliée à l'arbre à vis (3) par l'intermédiaire d'un engrenage conique, avec interposition d'un accouplement à frottement.

6. Dispositif selon les revendications 1 à 5, caractérisé en ce que l'axe (22) de la roue de commande (20 est orienté perpendiculairement à l'axe (23) avec l'arbre à vis (3).

7. Dispositif selon les revendications 1 à 6, caractérisé en ce que la roue de commande (20) engrène avec une couronne (24) reposant sur l'arbre à vis (3).

8. Dispositif selon les revendications 1, 5 et 7, caractérisé en ce que la couronne (24) est disposée sur un siège à glissement sur l'arbre à vis (3) et que la couronne (24) et l'arbre à vis (3) sont reliés par frottement.

9. Dispositif selon la revendication (8), caractérisé en ce que l'alésage de passage de la couronne (24) présente une ou plusieurs rainures (25) à axes parallèles dans lesquelles sont insérés des ressorts à lame (26) dont la face cintrée prend appui élastiquement sur la surface de l'arbre à vis (3).

10. Dispositif selon les revendications 7 à 9, caractérisé en ce que la couronne (24) est maintenue fixée dans le logement (17) pour empêcher son déplacement dans la direction de l'axe.

11. Dispositif selon les revendications 1 à 10, caractérisé en ce que la roue de commande (20) est montée sur la paroi intérieure du logement (17) et pénètre dans le canal d'alimentation (19) de la bande (18) dans la zone opposée à la couronne (24). 12. Dispositif selon les revendications 1 et 11, caractérisé en ce que la roue de commande (20) et la couronne (24) sont constituées par des engrenages et peuvent être mises en liaison fonctionnelle avec une denture (28) continue, disposée dans la zone périphérique de la bande (18).

13. Dispositif selon les revendications 1 et 11, caractérisé en ce que la roue de commande (20) et la couronne (24) sont constituées par des roues à frottement qui appuient l'une contre l'autre grâce à une pression de contact appropriée.

14. Dispositif selon la revendication 1, caractérisé en ce que le levier (29) présente un prolongement (33) à l'extrémité opposée à l'axe de pivotement, ce prolongement pénétrant dans la zone de déplacement de l'arbre à vis (3).

15. Dispositif selon les revendications 1 et 14 , caractérisé en ce que l'arrêt d'avancement est constitué par un élément d'arrêt (30) pouvant pivoter et se rabattre latéralement sur le levier (29) monté à pivot et maintenu élastiquement en position de blocage.

16. Dispositif selon les revendications 1, 14 et 15, caractérisé en ce que l'élément d'arrêt (30) est constitué par un corps élastique disposé dans une cavité longitudinale (34) sur le levier (29), ce corps présentant à son extrémité libre un bras (35) recourbé et en saillie, qui constitue la butée d'avancement pour la bande (18).

17. Dispositif selon les revendications 15 et 16, caractérisé en ce que l'élément d'arrêt (30) est maintenu avec possibilité de rabattement tant dans le plan du levier (29) que dans celui transversal par rapport à ce plan.

18. Dispositif selon les revendications 1 et 14, caractérisé en ce que le levier (29) est chargé par ressort en direction de la position d'arrêt de l'avancement, au moyen d'un ressort à lame (38) fixé à la paroi extérieure du logement (17) et recouvrant le levier (29) par son extrémité libre.

19. Dispositif selon les revendications 1, 14 et 18, caractérisé en ce que le levier (29) peut se déplacer en direction de son axe de pivotement (32) à l'encontre de la force de frottement du ressort à lame (38) qui s'appuie sur lui tandis que, pour provoquer le déplacement forcé du levier (29) quand l'arbre à vis (3) agit sur le prolongement (33) prévu à l'extrémité libre du levier (29) il est prévu une limitation latérale (74) de ce prolongement (33) à angle aigu par rapport au plan de pivotement du levier (29), afin de coopérer avec une limitation fixe du logement (71).

20. Dispositif selon la revendication 19, caractérisé en ce que le levier (29) présente, dans le canal d'alimentation 19 pour la bande (18), un élément d'arrêt (70) constitué par un nez d'encliquetage en une pièce avec la bande et destiné à agir sur la came d'engagement (31) de cette bande, ce nez présentant sur la face opposée à la butée d'engagement (72) une limitation (77) à pente descendante oblique.

## Claims

1. A device for feeding fasteners held in a magazine strip (18) to an application tool (1), it being possible to move the magazine strip (18) further before or after each application procedure, and a feed pawl being provided which engages in the feed channel (19) for the magazine strip (18) and which is releasable after each application procedure and can be applied again, and a driving wheel (20) being provided which engages in the feed channel (19) for the magazine strip (18) and which can be operatively connected to the latter, characterized in that the driving wheel (20) can be connected to the rotary drive of the application tool either directly or indirectly by way of a friction clutch (24, 25, 26) arranged in a screwer shaft (3), and a feed pawl which is constructed as a pivotably mounted lever (29) held resiliently in the locking position and which as a stop for engagement dogs (31) projecting on the magazine strip engages in the feed channel (19) for the magazine strip (18) and is caused to swing out by the screwer shaft (3).

2. A device according to Claim 1, characterized in that the feed channel (19), the driving wheel (20) and the friction clutch are arranged in a housing (17) which guides the screwer shaft (3) and which is held rotationally rigidly with respect to the application tool drive (2) and can be disengaged therefrom.

3. A device according to Claim 2, characterized in that the screwer shaft (3) is connected to an application tool drive (2) by way of an engagement coupling (4).

4. A device according to Claim 2, characterized in that the screwer shaft (3) is connected directly to the application tool drive (2), an engagement coupling being integrated in the application tool drive (2).

5. A device according to Claims 1 and 2, characterized in that the driving wheel (20) is constructed as a gearwheel and is connected to the screwer shaft (3) by way of a mitre gear with the interposition of a friction clutch,

6. A device according to Claims 1 to 5, characterized in that the axis (22) of the driving wheel (20) is orientated at right angles to the axis (23) with the screwer shaft (3).

7. A device according to Claims 1 to 6, characterized in that the driving wheel (20) meshes with a crown gear (24) mounted on the screwer shaft (3).

8. A device according to Claims 1, 5 and 7, characterized in that the crown gear (24) is arranged in a sliding seat on the screwer shaft (3), and the crown gear (24) and the screwer shaft (3) are connected in a frictionlocking manner.

9. A device according to Claim 8, characterized in that the through bore of the crown gear (24) has one or more axially parallel grooves (25) into which are inserted leaf springs (26) whose curved portions are resiliently supported on the surface of the screwer shaft (3).

10. A device according to Claims 7 to 9, characterized in that the crown gear (24) is held in the housing (17) so as to be prevented from moving in the axial direction.

11. A device according to Claims 1 to 10, characterized in that the driving wheel (20) is mounted on the inner wall of the housing (17) and with its area remote from the crown gear (24) engages in the feed channel (19) of the magazine strip (18).

12. A device according to Claims 1 and 11, characterized in that the driving wheel (20) and the crown gear (24) are constructed as gearwheels and can be operatively connected to a continuous toothing (28) formed on the edge area of the magazine strip (18).

13. A device according to Claims 1 and 11, characterized in that the driving wheel (20) and the crown gear (24) are constructed as friction wheels which abut against each other with a suitable contact pressure.

14. A device according to Claim 1, characterized in that the lever (29) is provided at its end remote from the pivot axis with an extension engaging in the region of movement of the screwer shaft (3).

15. A device according to Claims 1 and 14, characterized in that the feed pawl is constructed as a locking member (30) which is pivotably and laterally deflectable on the pivotably mounted lever (29) held resiliently in the locking position.

16. A device according to Claims 1, 14 and 15, characterized in that a spring member, which is arranged in a longitudinal recess (34) on the lever (29) and the free end of which comprises an angled freely projecting arm (35) forming the feed stop for the magazine strip (18), is provided as the locking member (30).

17. A device according to Claims 15 and 16, characterized in that the locking member (30) is held resiliently deflectably both in the plane of the lever (29) and transversely to the said plane.

18. A device according to Claims 1 and 14, characterized in that the lever (29) is spring-loaded in the direction of the feed pawl setting by a leaf spring (38) secured to the exterior wall of the housing (17) and covering the lever (29) with its free end.

19. A device according to Claims 1, 14 and 18, characterized in that the lever (29) is displaceable in the direction of its pivot axis (32) against the frictional force of the pressing leaf spring (38), a lateral limit (74) of the extension (33) provided at the free end of the lever (29) being orientated at an acute angle to the plane of displacement of the lever (29) for the forced displacement of the lever (29) during the action of the screwer shaft (3) upon the said extension (33) and cooperating with a fixed housing limit (71).

20. A device according to Claim 19, characterized in that in the region of the feed channel (19) for the magazine strip (18) for acting upon the engagement dogs (31) of the magazine strip the lever (29) comprises a locking member (70) which is integral with the magazine strip (18) and is constructed as an engagement stud and which comprises an inclined limit (77) on the side opposite the engagement stop (72).
